# EUROPÄISCHE PATENTSCHRIFT

(11) **EP 3 118 424 B1**
(45) Veröffentlichungstag und Bekanntmachung des Hinweises auf die Patenterteilung: **20.05.2020**
(21) Anmeldenummer: 15177121.9
(22) Anmeldetag: 16.07.2015
(51) Int. Cl.: F01K 7/02, F01K 7/04, F01K 23/14

(54) **REGELUNG VON ORC-PROZESSEN DURCH EINSPRITZUNG UNVERDAMPFTEN FLUIDS**
CONTROL OF ORC PROCESSES BY INJECTION OF UN-VAPORIZED FLUIDS
REGLAGES DE PROCESSUS ORC PAR PULVERISATION D'UN FLUIDE NON EVAPORE

(43) Veröffentlichungstag der Anmeldung: 18.01.2017
(73) Patentinhaber: Orcan Energy AG, 81379 München (DE)
(72) Erfinder: Aumann, Richard, 80807 München (DE); Langer, Roy, 89129 Langenau (DE); Weigand, Fabian, 81379 München (DE); Schuster, Andreas, 86874 Tussenhausen (DE)
(74) Vertreter: Grünecker Patent- und Rechtsanwälte PartG mbB

(56) Entgegenhaltungen:
- US-A- 3 234 734
- US-A- 5 555 731
- US-A- 6 035 643

## Beschreibung

### Gebiet der Erfindung

Die Erfindung betrifft eine thermodynamische Kreisprozessvorrichtung, die insbesondere eine ORC-Vorrichtung sein kann, und die einen Vorwärmer zum Vorwärmen eines Arbeitsmediums; einen Verdampfer zum Verdampfen und gegebenenfalls Überhitzen eines ersten Massenstroms des vorgewärmten Arbeitsmediums; eine volumetrische Expansionsmaschine zum Expandieren des verdampften und überhitzten Massenstroms des Arbeitsmediums; einen Kondensator zum Kondensieren und gegebenenfalls Unterkühlen des aus dem Auslass austretenden Arbeitsmediums; eine Speisepumpe zum Pumpen von kondensiertem Arbeitsmedium zum Vorwärmer; und eine erste Zuführeinrichtung zum Zuführen eines zweiten Massenstroms des vorgewärmten Arbeitsmediums zum teilweise expandierten ersten Massenstrom des Arbeitsmediums in einer Expansionskammer der volumetrischen Expansionsmaschine zwischen einer Schließung und einer Öffnung der Expansionskammer umfasst. Weiterhin betrifft die Erfindung ein entsprechendes Verfahren zum Betreiben eines thermodynamischen Kreisprozesses, insbesondere eines ORC-Prozesses.

### Stand der Technik

Wird ein krafterzeugender Prozess, wie z.B. der Organic Rankine Cycle (ORC), im Umfeld eines weiteren Aggregates, wie z.B. eines Verbrennungsmotors, betrieben, ist sowohl die direkte Einbindung der erzeugten Energie als mechanische Leistung in das Fremdsystem (z.B. kann die Expansionsmaschine des krafterzeugenden Prozesses den Fremdprozess zumindest unterstützend antreiben), als auch deren Bereitstellung für Nebenaggregate (z.B. kann der Fremdprozess eine Pumpe im krafterzeugenden Prozess antreiben) oft vorteilhaft, da es bei der Umwandlung von mechanischer Energie in elektrische Energie zu Umwandlungsverlusten kommt. Zudem entfallen durch die eingesparten Motoren für Antrieb bzw. Generatoren für Abtrieb ebenfalls Kosten und die Kompaktheit kann gesteigert werden, was beides kritische Faktoren für die Integration eines krafterzeugenden Prozesses in das genannte Umfeld sind.

Durch eine direkte Anbindung (beispielsweise eine Kopplung über eine starre Welle) verliert jedoch einer der Prozesse den Freiheitsgrad der Drehzahlsteuerung (meist der nachgelagerte Prozess). Um dies zu umgehen, kann eine Anbindung über ein Getriebe erfolgen. Hierdurch kann sowohl eine gestufte als auch eine stufenlose Anbindung die Drehzahlsteuerung ermöglichen. Dieser Wiedergewinn der Drehzahlsteuerung geht jedoch mit einer Reihe nachteiliger Eigenschaften einher. Zum einen stellt ein Getriebe einen zusätzlichen Kostenaufwand dar, der je nach Anwendung einen erheblichen Einfluss auf die Wirtschaftlichkeit hat. Dieser Effekt wird dadurch verstärkt, dass Getriebe (insbesondere stufenlose) ebenfalls zu einer Wirkungsgradeinbuße führen. Getriebe unterliegen ferner einer erheblichen Beanspruchung und fügen der Anlage somit zusätzlichen Wartungsaufwand und entsprechende Kosten hinzu. Nicht zuletzt ist ein Getriebe ebenfalls vergleichsweise bauraumintensiv, was dem Ziel der Kompaktheit bei vielen Anwendungen der Motorintegration entgegensteht.

Durch die hier beschriebene Kopplung der Expansionsmaschine oder der Kopplung sowohl der Expansionsmaschine als auch der Speisepumpe des ORC-Systems an Fremdprozesse ohne Getriebe gehen die Freiheitsgrade der Drehzahlregelung verloren. Hierdurch können keine für den ORC-Betrieb günstigen und für die Komponenten erforderlichen Parameter geregelt werden - vor allem Volumenströme, Temperaturen und Druckniveaus. Dies stellt insbesondere ein Problem für den Betrieb dar, da die erlaubten Temperaturen der Komponenten limitiert sind, insbesondere auf der Abströmseite der Expansionsmaschine.

Außerdem kann durch das Fehlen der Drehzahlregelung der Expansionsmaschine nicht gezielt ein Expansionsverhältnis zur Verfügung gestellt werden, welches zu dem in einer volumetrischen Expansionsmaschine fest verbautem Volumenverhältnis korreliert. Die im Stand der Technik übliche Umsetzung eines variablen Volumenverhältnisses mittels variablem Ein- bzw. Auslassfenster stellt ein aufwändiges und teures Verfahren dar, welches die Wirtschaftlichkeit von ORC-Systemen behindert. Eine für die Expansionsmaschine unpassende Expansion kann jedoch zum einen zu stark fallenden Wirkungsgraden und somit ebenfalls einer Unwirtschaftlichkeit des Gesamtsystems führen oder im Extremfall eine Überschreitung des zulässigen Maximaldrucks zur Folge haben. Die Überschreitung von maximal zulässigen Drücken und Temperaturen führt zu einem Ausfall der Anlage mit möglichen Folgeschäden.

US 6,035,643 A offenbart ein ORC-System, wobei die Turbine 21 aufeinanderfolgende Stufen aufweist, in denen der organische Dampf expandiert und dessen Druck und Temperatur darin erniedrigt werden, um aus der Wärmeenergie mechanische Energie zu erzeugen. Auf dem Weg durch die Turbine wird zusätzliches organisches Medium durch ventilgesteuerte Einspritzdüsen auf dem Weg durch die Stufen zugefügt.

US 5,555,731 A offenbart einen Turbinenkreislauf mit vorgewärmter Injektion.

US 3,234,734 A offenbart ein Verfahren zur Umwandlung von Wärme in Arbeit unter Zuhilfenahme eines Arbeitsmediums, welches überhitzt und anschließend expandiert wird. Dabei kann in eine Mischkammer der Turbine eine zusätzliche Menge von flüssigem Medium eingespritzt werden, wobei die eingespritzte Menge sich mit einer ersten expandierten Menge vermischt und gemeinsam in einer zweiten Stufe expandiert.

### Beschreibung der Erfindung

Aufgabe der Erfindung ist es die genannten Nachteile zumindest teilweise zu überwinden, und dementsprechend die folgenden vier Aufgaben zumindest teilweise zu lösen:
1. Absenken der Überhitzung (bei gegebenem Druck) um die Komponenten vor einem Betrieb bei Temperaturen oberhalb ihrer Limitierung zu schützen und/oder Absenken der Überhitzung um eine Wirtschaftlichkeit des Systems durch verbesserte Wirkungsgrade zu gewährleisten. Die Überhitzung bei trockenen Fluiden ist per se schädlich für den Wirkungsgrad, da sie Energie auf hohem Temperaturniveau darstellt, welche keinen zusätzlichen Beitrag zur Expansion leistet. Je weiter der Abdampf im überhitzten Bereich liegt, desto mehr Wärme muss vor der Verflüssigung im Kondensator abgeführt werden.
2. Vermeidung von für den Betrieb uneffektiven Volumenverhältnissen auf Grund der nicht regelbaren Drucklagen bei festem Volumenverhältnis der Expansionsmaschine.
3. Vermeidung von zu hohen Drücken (absolut oder auf die vom System erreichbare Verdampfungstemperatur bezogen), welche zu Schäden an der Anlage oder einer Nichtverdampfung des Fluides oder Teilen hiervon führen, was neben einem Wirkungsgradeinbruch ebenfalls Schäden verursachen kann.
4. Vermeidung von zu großen Massenströmen des Arbeitsmediums, welche durch die zur Verfügung stehende Wärme nicht (in ausreichendem Maße) verdampft werden können.

Die Aufgaben 1 und 2 werden gelöst durch eine Vorrichtung nach Anspruch 1 und ein Verfahren nach Anspruch 11.

Die erfindungsgemäße thermodynamische Kreisprozessvorrichtung, die insbesondere eine ORC-Vorrichtung sein kann, umfasst einen Vorwärmer zum Vorwärmen eines Arbeitsmediums; einen Verdampfer zum Verdampfen und Überhitzen eines ersten Massenstroms des vorgewärmten Arbeitsmediums; eine Expansionsmaschine zum Expandieren des verdampften und überhitzten ersten Massenstroms des Arbeitsmediums; einen Kondensator zum Kondensieren des aus der Expansionsmaschine austretenden Arbeitsmediums; und eine Speisepumpe zum Pumpen von kondensiertem Arbeitsmedium zum Vorwärmer. Die erfindungsgemäße thermodynamische Kreisprozessvorrichtung ist gekennzeichnet durch eine erste Zuführeinrichtung zum Zuführen eines zweiten Massenstroms des vorgewärmten Arbeitsmediums zum teilweise expandierten ersten Massenstrom des Arbeitsmediums in der Expansionsmaschine.

Dies ermöglicht die Freiheitsgrade der Absenkung der Abdampftemperatur und eines angepassten Expansionsverhältnisses. Die Überhitzung kann auf diese Weise reduziert werden, und das Volumenverhältnis der Expansion kann dynamisch verringert werden.

Die erfindungsgemäße Vorrichtung kann dahingehend weitergebildet werden, dass die erste Zuführeinrichtung einen Zuführeinlass der Expansionsmaschine und eine erste Zuführleitung zwischen dem Vorwärmer und dem Zuführeinlass umfassen kann.

Erfindungsgemäß ist der Zuführeinlass in Fluidverbindung mit einem Expansionsraum der Expansionsmaschine bei einem vorbestimmten Volumenbereich des Expansionsraums angeordnet, wobei der Expansionsraum zwischen einem Einlass und einem Auslass der Expansionsmaschine expandiert.

Eine Weiterbildung besteht darin, dass die erste Zuführeinrichtung ein erstes ansteuerbares Drosselelement, insbesondere ein erstes thermostatisches Expansionsventil, zum Regeln des zweiten Massenstroms umfasst und/oder wobei die erste Zuführeinrichtung eine Einspritzvorrichtung an der Expansionsmaschine, insbesondere am Zuführeinlass, umfassen kann.

Gemäß einer anderen Weiterbildung kann die thermodynamische Kreisprozessvorrichtung weiterhin eine zweite Zuführeinrichtung zum Zuführen eines dritten Massenstroms des vorgewärmten Arbeitsmediums zum verdampften und überhitzten ersten Massenstrom des Arbeitsmediums vor dessen Expansion in der Expansionsmaschine umfassen. Dies ermöglicht eine Temperaturlimitierungen vor der Direkteinspritzung in die Expansionsmaschine und eine Absenkung der Überhitzung, auch wenn das reale Expansionsverhältnis nicht (weiter) abgesenkt werden soll. Diese Strategie erlaubt eine schnelle Regulierung der Frischdampftemperatur.

Die zweite Zuführeinrichtung kann eine zweite Zuführleitung umfassen, die zwischen dem Vorwärmer oder der ersten Zuführleitung einerseits und dem Einlass oder einer zwischen dem Verdampfer und dem Einlass angeordneten dritten Leitung andererseits angeordnet ist.

Die zweite Zuführeinrichtung kann ein zweites ansteuerbares Drosselelement, insbesondere ein zweites thermostatisches Expansionsventil, zum Regeln des dritten Massenstroms umfassen.

Eine andere Weiterbildung besteht darin, dass die Speisepumpe mit einem über die Expansionsmaschine betriebenen Antriebsstrang gekoppelt sein kann; und wobei die Kreisprozessvorrichtung weiterhin eine regelbare Rezirkulationseinrichtung zum teilweisen Rezirkulieren von Arbeitsmedium von einer Hochdruckseite der Speisepumpe zu einer Niederdruckseite der Speisepumpe umfassen kann. Schwankungen und Instabilitäten in der Verdampfungszone können so vermieden werden.

Die regelbare Rezirkulationseinrichtung kann eine Leitung von der Hochdruckseite zu der Niederdruckseite der Speisepumpe umfassen, wobei die Leitung die mit einem dritten ansteuerbaren Drosselelement versehen sein kann.

Gemäß einer anderen Weiterbildung kann eine Drehung der Expansionsmaschine mit einer Drehung eines extern laufenden Prozesses koppelbar sein; wobei insbesondere eine Welle der Expansionsmaschine mit einem externen Antriebsstrang eines Motors koppelbar sein kann, entweder direkt oder indirekt über ein Getriebe.

Die erfindungsgemäße Aufgabe wird weiterhin gelöst durch ein Verfahren nach Anspruch 11.

Das erfindungsgemäße Verfahren zum Betreiben eines thermodynamischen Kreisprozesses, insbesondere eines ORC-Prozesses, umfasst die folgenden Schritte: Vorwärmen eines Arbeitsmediums durch einen Vorwärmer; Verdampfen und Überhitzen eines ersten Massenstroms des vorgewärmten Arbeitsmediums durch einen Verdampfer; Expandieren des verdampften und überhitzten ersten Massenstroms des Arbeitsmediums in einer Expansionsmaschine zwischen einem Einlass und einem Auslass der Expansionsmaschine; Kondensieren des aus dem Auslass austretenden Arbeitsmediums durch einen Kondensator; und Pumpen von kondensiertem Arbeitsmedium zum Vorwärmer mit einer Speisepumpe; wobei das Verfahren gekennzeichnet ist durch Zuführen eines zweiten Massenstroms des vorgewärmten Arbeitsmediums zum teilweise expandierten ersten Massenstrom des Arbeitsmediums in der Expansionsmaschine.

Die Vorteile des erfindungsgemäßen Verfahrens und dessen Weiterbildungen entsprechen - wenn nicht anders angegeben - jenen der erfindungsgemäßen Vorrichtung.

Gemäß einer Weiterbildung des erfindungsgemäßen Verfahrens kann der folgende weitere Schritt vorgesehen sein: Regeln des zweiten Massenstroms und/oder Einspritzen des zweiten Massenstroms in einen Expansionsraum der Expansionsmaschine.

Eine andere Weiterbildung besteht darin, dass das Verfahren weiterhin umfassen kann: Zuführen eines dritten Massenstroms des vorgewärmten Arbeitsmediums zum verdampften und überhitzten ersten Massenstrom des Arbeitsmediums vor dessen Expansion in der Expansionsmaschine.

Gemäß einer anderen Weiterbildung kann der dritte Massenstrom geregelt werden.

Eine andere Weiterbildung besteht darin, dass der folgende weitere Schritt vorgesehen sein kann: Koppeln einer Drehung der Expansionsmaschine mit einer Drehung eines extern laufenden Prozesses; insbesondere durch Koppeln einer Welle der Expansionsmaschine mit einem externen Antriebsstrang eines Motors, entweder direkt oder indirekt über ein Getriebe.

Die genannten Weiterbildungen können einzeln eingesetzt oder wie beansprucht geeignet miteinander kombiniert werden.

Weitere Merkmale und beispielhafte Ausführungsformen sowie Vorteile der vorliegenden Erfindung werden nachfolgend anhand der Zeichnungen näher erläutert. Es versteht sich, dass die Ausführungsformen nicht den Bereich der vorliegenden Erfindung erschöpfen. Es versteht sich weiterhin, dass einige oder sämtliche der im Weiteren beschriebenen Merkmale auch auf andere Weise miteinander kombiniert werden können.

### Zeichnungen

- Fig. 1: zeigt eine erste Ausführungsform der erfindungsgemäßen thermodynamischen Kreisprozessvorrichtung.
- Fig. 2: zeigt eine zweite Ausführungsform der erfindungsgemäßen thermodynamischen Kreisprozessvorrichtung.
- Fig. 3: zeigt eine dritte Ausführungsform der erfindungsgemäßen thermodynamischen Kreisprozessvorrichtung.
- Fig. 4: zeigt qualitativ den Zusammenhang von Expansionsverhältnis und Expansionswirkungsgrad.
- Fig. 5: ist eine beispielhafte Darstellung des Zusammenhangs von Druck und Enthalpie bei der Direkteinspritzung von vorgewärmtem Arbeitsmedium in die Expansionsmaschine.

### Ausführungsformen

Fig. 1 zeigt eine erste Ausführungsform der erfindungsgemäßen thermodynamischen Kreisprozessvorrichtung 100 in Form einer ORC-Vorrichtung (Organic Rankine Cycle). Die Kreisprozessvorrichtung umfasst einen Vorwärmer 10 zum Vorwärmen eines Arbeitsmediums; einen Verdampfer 20 zum Verdampfen und Überhitzen eines ersten Massenstroms des vorgewärmten Arbeitsmediums; eine Expansionsmaschine 30 zum Expandieren des verdampften und überhitzten ersten Massenstroms des Arbeitsmediums; einen Kondensator 60 zum Kondensieren des aus der Expansionsmaschine 30 austretenden Arbeitsmediums; und eine Speisepumpe 70 (mit Motor M) zum Pumpen von kondensiertem Arbeitsmedium zum Vorwärmer 10. Erfindungsgemäß ist eine erste Zuführeinrichtung 40 zum Zuführen eines zweiten Massenstroms des vorgewärmten Arbeitsmediums zum teilweise expandierten ersten Massenstrom des Arbeitsmediums in der Expansionsmaschine 30 vorgesehen.

Die erste Zuführeinrichtung 40 umfasst einen Zuführeinlass 48 der Expansionsmaschine 30 und eine erste Zuführleitung 47 zwischen dem Vorwärmer 10 und dem Zuführeinlass 48. Der Zuführeinlass 48 ist in Fluidverbindung mit einem Expansionsraum der Expansionsmaschine 30 bei einem vorbestimmten Volumenbereich des Expansionsraums angeordnet, wobei der Expansionsraum zwischen einem Einlass 32 und einem Auslass 34 der Expansionsmaschine 30 expandiert.

Die erste Zuführeinrichtung 40 umfasst weiterhin ein erstes ansteuerbares Drosselelement 45, insbesondere ein erstes thermostatisches Expansionsventil, zum Regeln des zweiten Massenstroms umfasst und/oder wobei die erste Zuführeinrichtung 40 eine Einspritzvorrichtung 41 an der Expansionsmaschine 30, insbesondere am Zuführeinlass 48.

Die Regelung kann auf der Grundlage der gemessenen und exemplarisch dargestellten Temperaturen T erfolgen. Insbesondere kann das Drosselelement 45 entsprechend angesteuert werden.

Die Drehung der Expansionsmaschine 30 ist mit einer Drehung eines extern laufenden Prozesses koppelbar; wobei insbesondere eine Welle 31 der Expansionsmaschine 30 mit einem externen Antriebsstrang eines Motors 90 koppelbar ist, entweder direkt oder indirekt über ein Getriebe 91, welches einen Freilauf oder Schaltmöglichkeiten umfassen kann.

Das Einspritzen des vorgewärmten Arbeitsmediums in die bereits teilweise erfolgte Expansion hat die im Folgenden dargestellte Wirkung.

### I. Vorsehen einer Direkteinspritzung vorgewärmten Fluides in die laufende Expansion gemäß Prozessführung in Fig. 1 zur Lösung von Aufgaben 1 und 2:

Während der für den ORC-Kreis üblichen Prozesse der Vorwärmung VW *(Q̇_{VW}),* Verdampfung VD (*Q̇_{VD})* und Überhitzung ÜH (*Q̇*_{Ü*H*}) wird ein Teil des Fluides (*ṁ_{AM,DE}*) vor der Verdampfung abgeführt. Der Gesamtenergieeintrag in das System, welcher direkt oder über einen Zwischenkreis erfolgen kann, lässt sich wie folgt bestimmen: ${\dot{Q}}_{ges} = {\dot{Q}}_{VW} + {\dot{Q}}_{VD} + {\dot{Q}}_{Ü ⁢ H}$ ${\dot{Q}}_{VW} = \left({h}_{2}-{h}_{1}\right) ∗ {\dot{m}}_{AM , VW} = \left({T}_{2}-{T}_{1}\right) ∗ {\overline{c}}_{p , 1 - 2} ∗ {\dot{m}}_{AM , VW}$ ${\dot{Q}}_{VD} = \left({h}_{3}-{h}_{2}\right) ∗ {\dot{m}}_{AM . VD} = Δ {h}_{evap} ∗ {\dot{m}}_{AM . VD}$ ${\dot{Q}}_{Ü ⁢ H} = \left({h}_{4}-{h}_{3}\right) ∗ {\dot{m}}_{AM , Ü ⁢ H} = \left({T}_{4}-{T}_{3}\right) ∗ {\overline{c}}_{p , 3 - 4} ∗ {\dot{m}}_{AM , Ü ⁢ H}$

Hier bezeichnen *h₁*, *h₂*, *h₃* und *h₄* die Enthalpien an den jeweiligen in Fig. 1 angegebenen Positionen. Für die hier angewandte Betrachtung des Abzweigens von Arbeitsmedium (AM) nach der Vorwärmung wird keine weitere Aufteilung des Massenstromes betrachtet und die Verdampfung und Überhitzung lässt sich zusammenfassen zu Verdampfen mit Überhitzen (*Q̇*_{*V*Ü}): ${\dot{Q}}_{V ⁢ Ü} = {\dot{Q}}_{VD} + {\dot{Q}}_{Ü ⁢ H} = \left({h}_{4}-{h}_{2}\right) ∗ {\dot{m}}_{AM , V ⁢ Ü}$
mit ${\dot{m}}_{AM , V {U}^{¨}} = {\dot{m}}_{AM , VD} = {\dot{m}}_{AM , {U}^{¨} H}$
ferner gilt: ${\dot{m}}_{AM , VW} - {\dot{m}}_{AM , V {U}^{¨}} = {\dot{m}}_{AM , DE}$

Um sich erneut die Freiheitsgrade von Temperatur und angepasstem Expansionsverhältnis zu ermöglichen, wird das abgezweigte flüssige Arbeitsmedium der Expansionsmaschine über eine geeignete Zuführung bereits nach einem gewissen Anteil der Expansion zugeführt und direkt eingespritzt (Prozessführung gemäß Fig. 1). Um bei der Einspritzung ein möglichst schnelles Erreichen des thermischen Gleichgewichtes (Wärmeeintrag bis eine einheitliche Temperatur in der Expansionskammer vorliegt) zu erreichen, muss die Einspritzvorrichtung entsprechend ausgeführt werden und eine gute Verteilung mit hohen Fluidoberflächen gewährleisten (z.B. feine Zerstäubung). Für die Regelbarkeit der Parameter wird ein Drosselelement, insbesondere ein ansteuerbares oder ein passives Drosselelement (z.B. thermostatisches Expansionsventil) in die Zuführleitung eingesetzt.

Für die Einspritzung in den Expander muss an geeigneter Stelle im Gehäuse eine Einlassbohrung vorgenommen werden. Diese muss je nach Volumenverhältnis der Expansionsmaschine bestimmt werden. Begrenzend in Richtung Expansionsbeginn wirkt der noch hohe Druck der Kammer, wodurch der Eintrag von flüssigem Fluid behindert wird. Zudem kann auch die Überhitzung im Verlauf der Expansion zunehmen, sodass zu einem späteren Zeitpunkt der Expansion auch mehr flüssiges Fluid verdampft werden kann. Andererseits sollte bis zur Kammeröffnung ausreichend Zeit sein, um ein thermisches Gleichgewicht mit vollständiger Verdampfung zu erhalten. Weiterhin ist auch die Teilnahme an einem großen Expansionsanteil an der Gesamtexpansion positiv für die Leistungsgenerierung.

Hierdurch können verschiedene positive Effekte erzielt werden:

### a. Volumenverhältnisanpassung

Das Volumenverhältnis der Expansion (Φ*_{EX}*) kann dynamisch verringert werden (siehe dazu auch Fig. 5), es gilt der folgende Zusammenhang mit den spezifischen Volumina zum Zeitpunkt der Kammerschließung im Eintritt in die Expansionsmaschine (*v_{K,ein}*) sowie im Moment der Kammeröffnung am Austritt der Expansionsmaschine (*v_{K,aus}*) mit dem festen Volumenverhältnis der Expansionsmaschine Vᵢ: ${Φ}_{EX} = \frac{{v}_{K , aus}}{{v}_{K , ein}}$ ${v}_{K , ein} = \frac{{V}_{K , ein}}{{m}_{AM , K , ein}}$ ${v}_{K , aus} = \frac{{V}_{K , aus}}{{m}_{AM , K , aus}}$ ${V}_{i} = \frac{{V}_{K , aus}}{{V}_{K , ein}} = konstant$ mit den Kammervolumina am Ein- und Auslass *V*_{*K,ein*/*aus*} sowie der Masse des in der Kammer eingeschlossenen Arbeitsmediums *m*_{*AM,K,ein*/}*ₐᵤₛ.* Da im Standardfall ohne Kammereinspritzung die Masse des Arbeitsmediums in der Kammer konstant ist, ergibt sich Φ*_{EX}* = *Vᵢ.*

Das real anliegende Expansionsverhältnis (Φ*ᵣₑₐₗ*) bestimmt sich aus den Frischdampfparametern sowie den Abdampfparametern und ist von Druck und Temperatur vor und nach der Expansionsmaschine bestimmt.

Im Falle von Φ*ᵣₑₐₗ* < Φ*_{EX}* befindet man sich im Bereich der Nachkompression. Bei dieser wird das Fluid während der Expansion in der Expansionsmaschine (Kammer geschlossen) auf ein niedrigeres Druckniveau gebracht, als tatsächlich nach der Expansionsmaschine vorliegt. Dies führt dazu, dass nach dem Öffnen der Kammer das Fluid verdichtet wird, was durch die hierbei von der Expansionsmaschine aufzubringende erhöhte Ausschiebearbeit sehr negative Auswirkungen auf den Wirkungsgrad hat. Im Bereich der Nachexpansion (Φ*ᵣₑₐₗ* > Φ*_{EX}*) hat der erhöhte Austrittsdruck aus der Kammer eine positive Wirkung. Hierbei liegt das Druckniveau in der Expansionskammer am Ende der Expansion noch über dem nach der Expansionsmaschine. Hierdurch expandiert das Fluid beim Öffnen der Kammer noch weiter, die Nachexpansion generiert aufgrund der geringeren von der Expansionsmaschine aufzuwendenden Ausschiebearbeit zusätzlich Leistung.

Durch die Einspritzung von Fluid während der Expansion gilt: *m_{AM,K,aus} > m_{AM,K,ein}*, was gemäß oben gezeigtem Zusammenhang zu einer Verringerung von Φ*_{EX}* führt, sodass Φ*_{EX}* < *Vᵢ*: ${Φ}_{EX} = \frac{{v}_{K , aus}}{{v}_{K , ein}} = \frac{{V}_{K , aus}}{{m}_{AM , K , aus}} ∗ \frac{{m}_{AM , K , ein}}{{V}_{K , ein}} = \frac{{V}_{K , aus}}{{V}_{K , ein}} ∗ \frac{{m}_{AM , K , ein}}{{m}_{AM , K , aus}} = {V}_{i} ∗ \frac{{m}_{AM , K , ein}}{{m}_{AM , K , aus}} < {V}_{i}$

Diese Verschiebung ist mit dem qualitativen Verlauf des isentropen Expansionswirkungsgrades in Fig. 4 dargestellt.

Des Weiteren wird hierdurch das Prinzip einer internen Rekuperation (wie in Fig. 5 dargestellt) in den Prozess integriert.

Diese führt auf zwei Weisen zu einer Verbesserung der Leistungsabgabe des Systems. Zum einen wird die bei der Expansion steigende Überhitzung des trockenen Fluides genutzt, um zusätzliches vorgewärmtes AM für die Expansion zu verdampfen und somit den Massenstrom des an der Expansion teilnehmenden AM zu erhöhen. Die Energie der Überhitzung des Abdampfes müsste andernfalls durch den Kondensator abgeführt werden. Zusätzlich hierzu ist die Niedertemperaturwärmequelle des Vorwärmers meist nicht vollständig ausgenutzt und kann durch die erhöhte Fluidmenge in der Vorwärmung besser ausgenutzt werden.

Die interne Rekuperation vermeidet hierbei zwei Probleme, die eine normale Rekuperation im Anschluss an die Expansion hat. Zum einen entsteht kein zusätzlicher Druckverlust durch Einbauten nach der Expansion, welche das für die Expansion verfügbare Druckniveau verringert. Weiterhin entspricht eine anschließende Rekuperation einer Vorwärmung des AM, wofür jedoch meist bereits ausreichend Wärme auf niedrigem Temperaturniveau zur Verfügung steht, weshalb dieser die genutzte Wärmemenge gegenüber der verfügbaren verringert.

### b. Senkung der Überhitzung des Abdampfes

Neben dem positiven Effekt auf die Leistung, kann es ebenfalls durch die Limitierung der Komponenten, z.B. des dampfgekühlten Generators, notwendig sein, die Abdampftemperatur zu senken. Eine Erhöhung des Massenstromes würde die Überhitzung des AM verringern, kann jedoch keinen Einfluss auf das bereits als Frischdampf vorliegende Fluid nehmen und stellt somit einen relativ trägen Regeleingriff dar. Hingegen lässt sich dies durch die Einspritzung sehr schnell realisieren.

Da die Gesamtwärmebilanz durch die Bypassung nicht beeinflusst wird, ist auch durch diese schnelle Regelung der Frischdampftemperatur ein Nachregeln durch den Massenstrom notwendig. Dies geschieht durch die Drehzahlregelung der Pumpe (auf nicht drehzahlregelbare Pumpen wird in Abschnitt III. im Zusammenhang mit Fig. 3 eingegangen).

Temperaturlimitierungen von Komponenten, die sich vor der Direkteinspritzung in die laufende Expansion befinden, können hierdurch nicht gewährleistet werden (siehe hierzu Abschnitt II.)

### c. Messung der Parameter

Hierfür sind zwei Regelstrategien denkbar:
1. Vor der Einspritzstelle: modellprädiktive Ermittlung der einzuspritzenden Menge an AM anhand eines gemessenen Ist-Wertes. Es wird nicht gemessen, inwiefern sich nach der Einspritzung der geforderte Sollwert (=Maximalwert) auch einstellt.
2. Nach der Einspritzstelle: "klassische" Regelung der einzuspritzenden Menge an AM durch Vergleich von Soll- und Istwert.

Fig. 2 zeigt eine zweite Ausführungsform der erfindungsgemäßen thermodynamischen Kreisprozessvorrichtung 200, die gegenüber der ersten Ausführungsform weitere Merkmale aufweist. Gleiche Bezugszeichen bedeuten dabei gleiche Elemente. Es ist eine zweite Zuführeinrichtung 50 zum Zuführen eines dritten Massenstroms des vorgewärmten Arbeitsmediums zum verdampften und überhitzten ersten Massenstrom des Arbeitsmediums vor dessen Expansion in der Expansionsmaschine 30 vorgesehen. Die zweite Zuführeinrichtung 50 umfasst eine zweite Zuführleitung 57, die zwischen dem Vorwärmer 10 oder der ersten Zuführleitung 47 einerseits und dem Einlass 32 oder einer zwischen dem Verdampfer 20 und dem Einlass 32 angeordneten dritten Leitung 17 andererseits angeordnet ist. wobei die zweite Zuführeinrichtung 50 ein zweites ansteuerbares Drosselelement 55, insbesondere ein zweites thermostatisches Expansionsventil, zum Regeln des dritten Massenstroms umfasst.

Diese Maßnahme hat die im Folgenden beschriebene Wirkung.

### II. Vorsehen einer Direkteinspritzung vorgewärmten Fluides vor der Expansion gemäß Fig. 2 zur Lösung des verbleibenden Teiles von Problem 1 (Temperaturlimitierung vor der Expansion):

### a. Senkung der Überhitzung des Frischdampfes

Zusätzlich zu der Direkteinspritzung in die Expansionsmaschine (Prozessführung gemäß Fig. 1) kann eine Direkteinspritzung von vorgewärmtem Fluid in den Frischdampf vor der Expansionsmaschine notwendig sein - beispielsweise dann, wenn auch die Temperaturlimitierungen vor der Direkteinspritzung in die Expansionsmaschine nicht anderweitig sichergestellt sind (Prozessführung gemäß Fig. 2) oder wenn eine Absenkung der Überhitzung notwendig ist, jedoch das reale Expansionsverhältnis (durch Prozessführung gemäß Fig. 1) nicht (weiter) abgesenkt werden soll.

Diese Strategie erlaubt eine schnelle Regulierung auf die Frischdampftemperatur, welche wie bereits beschrieben, durch die Pumpe zu langsam wäre.

Da die Gesamtwärmebilanz durch diese Maßnahme jedoch erhalten bleibt, muss ebenfalls die Regelung des Gesamtmassenstromes, beispielsweise durch Erhöhung der Pumpenleistung, erfolgen.

### b. Messung der Parameter

Hierfür sind zwei Regelstrategien denkbar:
1. Vor der Einspritzstelle: modellprädiktive Ermittlung der einzuspritzenden Menge an AM anhand eines gemessenen Ist-Wertes. Es wird nicht gemessen, inwiefern sich nach der Einspritzung der geforderte Sollwert (=Maximalwert) auch einstellt.
2. Nach der Einspritzstelle: "klassische" Regelung der einzuspritzenden Menge an AM durch Vergleich von Soll- und Istwert.

Fig. 3 zeigt eine dritte Ausführungsform der erfindungsgemäßen Kreisprozessvorrichtung 300. Die Speisepumpe 70 ist mit einem über die Expansionsmaschine 30 betriebenen Antriebsstrang gekoppelt, nämlich mit dem externen Motor 90; wobei die Kreisprozessvorrichtung weiterhin eine regelbare Rezirkulationseinrichtung 80 zum teilweisen Rezirkulieren von Arbeitsmedium von einer Hochdruckseite der Speisepumpe 70 zu einer Niederdruckseite der Speisepumpe 70 umfasst. Die regelbare Rezirkulationseinrichtung 80 umfasst eine Leitung 81 von der Hochdruckseite zu der Niederdruckseite der Speisepumpe 70, wobei die Leitung 81 die mit einem dritten ansteuerbaren Drosselelement 82 versehen ist.

Diese Maßnahme hat die im Folgenden beschrieben Wirkung.

### III. Vorsehen einer regelbaren Rezirkulation um die Speisepumpe im Falle einer zusätzlichen Kopplung der Speisepumpe an den Fremdprozess gemäß Fig. 3 zur Lösung der oben genannten Aufgaben 3 und 4:

Im Falle, dass die Pumpe ebenfalls fest mit dem Prozess gekoppelt wird, ist eine Auslegung der Pumpe mit Rezirkulationsschaltung notwendig (Prozessführung gemäß Fig. 3).

Der Nachteil dieser Verschaltung liegt darin, dass zusätzliche Verluste durch die Rezirkulation um die Pumpe erzeugt werden. Dies ist jedoch notwendig, um sich bei fester Anbindung die Regelung des Massenstromes zu erhalten.

Hierbei ist die Pumpe so zu dimensionieren, dass im Volllastfall möglichst geringe Verluste auftreten und gleichzeitig in Teillast ausreichend Regelleistung zur Verfügung steht. Regelleistung ist sowohl für die Erhöhung des Massenstromes durch den ORC-Kreis notwendig (z.B. bei zu hoher Überhitzung) als auch zur Senkung des Massenstromes (z.B. verfügbare Wärmemenge ist kleiner als durch AM abgeführte Wärmemenge oder der sich einstellende Frischdampfdruck liegt über dem Verdampfungsdruck bei dem verfügbaren Temperaturniveau).

Ferner besteht in der Aufteilung in eine Regelung mit zwei Komponenten, bei der die Erste den Verdampfer umgeht (Bypass zweigt vor VD ab und führt das Fluid nach VD+ÜH wieder zu), und die Zweite, die ein Nachregeln des Massenstroms (entweder durch Pumpe mit drehzahlregelbarem Motor oder über Rezirkulationsregelung) durch den Verdampfer umfasst, den Vorteil, dass plötzliche Schwankungen und Instabilitäten in der Verdampfungszone vermieden werden. Dieser Einfluss sei kurz am Beispiel einer zu starken Überhitzung mit der Notwendigkeit einer Erhöhung des Massenstromes dargelegt:
Die Regelung der Pumpe/Rezirkulation erhöht den Massenstrom, gleichzeitig wird die Direkteinspritzung vergrößert. Hierdurch erfährt die Durchströmung des Verdampfers und Überhitzers nur eine geringe Massenstromänderung. Da die verschiedenen Wärmeübergänge im Verdampfer/Überhitzer sensibel auf Füllstandsänderungen reagieren, hilft diese Maßnahme den Prozess zu stabilisieren. Im Falle, dass nur oder auch Prozessführung gemäß Fig. 2 zur Regelung eingesetzt wird, wird deren Anteil an *ṁ_{AM,DE}* langsam wieder auf Null gefahren, sodass insgesamt ein schneller Regeleingriff mit rel. langsamen Änderungsraten in der Verdampferdurchströmung erreicht wird.

Die dargestellten Ausführungsformen sind lediglich beispielhaft und der vollständige Umfang der vorliegenden Erfindung wird durch die Ansprüche definiert.

## Patentansprüche

1. Thermodynamische Kreisprozessvorrichtung (100, 200, 300), insbesondere eine ORC-Vorrichtung, umfassend:
einen Vorwärmer (10) zum Vorwärmen eines Arbeitsmediums;
einen Verdampfer (20) zum Verdampfen und Überhitzen eines ersten Massenstroms des vorgewärmten Arbeitsmediums; und
eine volumetrische Expansionsmaschine (30) zum Expandieren des verdampften und überhitzten ersten Massenstroms des Arbeitsmediums;
einen Kondensator (60) zum Kondensieren des aus der Expansionsmaschine (30) austretenden Arbeitsmediums; und
eine Speisepumpe (70) zum Pumpen von kondensiertem Arbeitsmedium zum Vorwärmer (10);
**gekennzeichnet durch**
eine erste Zuführeinrichtung (40) zum Zuführen eines zweiten Massenstroms des vorgewärmten Arbeitsmediums zum teilweise expandierten ersten Massenstrom des Arbeitsmediums in einer Expansionskammer der volumetrischen Expansionsmaschine (30) zwischen einer Schließung und einer Öffnung der Expansionskammer.

2. Thermodynamische Kreisprozessvorrichtung nach Anspruch 1, wobei die erste Zuführeinrichtung (40) einen Zuführeinlass (48) der Expansionsmaschine (30) und eine erste Zuführleitung (47) zwischen dem Vorwärmer (10) und dem Zuführeinlass (48) umfasst.

3. Thermodynamische Kreisprozessvorrichtung nach Anspruch 2, wobei der Zuführeinlass (48) in Fluidverbindung mit einem Expansionsraum der Expansionsmaschine (30) bei einem vorbestimmten Volumenbereich des Expansionsraums angeordnet ist, und wobei im Betrieb der thermodynamischen Kreisprozessvorrichtung Arbeitsmedium in dem Expansionsraum zwischen einem Einlass (32) und einem Auslass (34) der Expansionsmaschine (30) expandiert.

4. Thermodynamische Kreisprozessvorrichtung nach einem der Ansprüche 1 bis 3, wobei die erste Zuführeinrichtung (40) ein erstes Drosselelement (45), insbesondere ein erstes thermostatisches Expansionsventil, zum Regeln des zweiten Massenstroms umfasst und/oder wobei die erste Zuführeinrichtung (40) eine Einspritzvorrichtung (41) an der Expansionsmaschine (30), insbesondere am Zuführeinlass (48), umfasst.

5. Thermodynamische Kreisprozessvorrichtung nach einem der Ansprüche 1 bis 4, weiterhin umfassend:
eine zweite Zuführeinrichtung (50) zum Zuführen eines dritten Massenstroms des vorgewärmten Arbeitsmediums zum verdampften und überhitzten ersten Massenstrom des Arbeitsmediums vor dessen Expansion in der Expansionsmaschine (30).

6. Thermodynamische Kreisprozessvorrichtung nach Anspruch 5, wobei die zweite Zuführeinrichtung (50) eine zweite Zuführleitung (57) umfasst, die zwischen dem Vorwärmer (10) oder der ersten Zuführleitung (47) einerseits und dem Einlass (32) oder einer zwischen dem Verdampfer (20) und dem Einlass (32) angeordneten dritten Leitung (17) andererseits angeordnet ist.

7. Thermodynamische Kreisprozessvorrichtung nach Anspruch 5 oder 6, wobei die zweite Zuführeinrichtung (50) ein zweites Drosselelement (55), insbesondere ein zweites thermostatisches Expansionsventil, zum Regeln des dritten Massenstroms umfasst.

8. Thermodynamische Kreisprozessvorrichtung nach einem der Ansprüche 1 bis 7, wobei die Speisepumpe (70) mit einem über die Expansionsmaschine (30) betriebenen Antriebsstrang gekoppelt ist; und wobei die Kreisprozessvorrichtung weiterhin umfasst:
einer regelbare Rezirkulationseinrichtung (80) zum teilweisen Rezirkulieren von Arbeitsmedium von einer Hochdruckseite der Speisepumpe (70) zu einer Niederdruckseite der Speisepumpe (70).

9. Thermodynamische Kreisprozessvorrichtung nach Anspruch 8, wobei die regelbare Rezirkulationseinrichtung (80) eine Leitung (81) von der Hochdruckseite zu der Niederdruckseite der Speisepumpe (70) umfasst, und wobei die Leitung (81) mit einem dritten Drosselelement (82) versehen ist.

10. Thermodynamische Kreisprozessvorrichtung nach einem der Ansprüche 1 bis 9, wobei eine Drehung der Expansionsmaschine (30) mit einer Drehung eines extern laufenden Prozesses koppelbar ist; wobei insbesondere eine Welle (31) der Expansionsmaschine (30) mit einem externen Antriebsstrang eines Motors koppelbar ist, entweder direkt oder indirekt über ein Getriebe, welches einen Freilauf oder Schaltmöglichkeiten aufweisen kann.

11. Verfahren zum Betreiben eines thermodynamischen Kreisprozesses, insbesondere eines ORC-Prozesses, wobei das Verfahren die folgenden Schritte umfasst:
Vorwärmen eines Arbeitsmediums durch einen Vorwärmer (10);
Verdampfen und Überhitzen eines ersten Massenstroms des vorgewärmten Arbeitsmediums durch einen Verdampfer (20);
Expandieren des verdampften und überhitzten ersten Massenstroms des Arbeitsmediums in einer volumetrischen Expansionsmaschine (30);
Kondensieren des aus dem Auslass (34) austretenden Arbeitsmediums durch einen Kondensator (60); und
Pumpen von kondensiertem Arbeitsmedium zum Vorwärmer (10) mit einer Speisepumpe (70);
**gekennzeichnet durch**
Zuführen eines zweiten Massenstroms des vorgewärmten Arbeitsmediums zum teilweise expandierten ersten Massenstrom des Arbeitsmediums in eine Expansionskammer der volumetrischen Expansionsmaschine (30) zwischen einem Schließen und einem Öffnen der Expansionskammer.

12. Verfahren nach Anspruch 11, mit dem weiteren Schritt:
Regeln des zweiten Massenstroms und/oder Einspritzen des zweiten Massenstroms in einen Expansionsraum der Expansionsmaschine (30) zwischen einem Einlass (32) und einem Auslass (34) der Expansionsmaschine (30).

13. Verfahren nach Anspruch 11 oder 12, weiterhin umfassend:
Zuführen eines dritten Massenstroms des vorgewärmten Arbeitsmediums zum verdampften und überhitzten ersten Massenstrom des Arbeitsmediums vor dessen Expansion in der Expansionsmaschine (30); optional mit dem weiteren Schritt eines Regelns des dritten Massenstroms.

14. Verfahren nach einem der Ansprüche 11 bis 13, mit dem weiteren Schritt:
Verringern eines Volumenverhältnisses der Expansion des in der Expansionskammer expandierten Arbeitsmediums durch das Zuführen des zweiten Massenstroms des vorgewärmten Arbeitsmediums in die Expansionskammer.

15. Verfahren nach einem der Ansprüche 11 bis 14, umfassend:
Koppeln einer Drehung der Expansionsmaschine (30) mit einer Drehung eines extern laufenden Prozesses; insbesondere durch Koppeln einer Welle (31) der Expansionsmaschine (30) mit einem externen Antriebsstrang eines Motors, entweder direkt oder indirekt über ein Getriebe.

## Claims

1. Thermodynamic cycle device (100, 200, 300), in particular an ORC device, comprising:
a preheater (10) for preheating a working medium;
an evaporator (20) for evaporating and superheating a first mass flow of the preheated working medium; and
a volumetric expansion machine (30) for expanding the evaporated and superheated first mass flow of the working medium;
a condenser (60) for condensing the working medium exiting said expansion machine (30); and
a feed pump (70) for pumping condensed working medium to said preheater (10);
**characterized by**
a first supply apparatus (40) for supplying a second mass flow of the preheated working medium to the partially expanded first mass flow of the working medium in an expansion chamber of said volumetric expansion machine (30) between an opening and a closing of said expansion chamber.

2. Thermodynamic cycle device according to claim 1, where said first supply apparatus (40) comprises a supply inlet (48) of said expansion machine (30) and a first supply line (47) between said preheater (10) and said supply inlet (48).

3. Thermodynamic cycle device according to claim 2, where said supply inlet (48) is disposed in fluid communication with an expansion space of said expansion machine (30) at a predetermined volume range of said expansion space, and where during operation of said thermodynamic cycle device, working medium in said expansion space expands between an inlet (32) and an outlet (34) of said expansion machine (30).

4. Thermodynamic cycle device according to one of the claims 1 to 3, where said first supply apparatus (40) comprises a first throttle element (45), in particular a first thermostatic expansion valve, for controlling the second mass flow and/or where said first supply apparatus (40) comprises an injection device (41) at said expansion machine (30), in particular at said supply inlet (48).

5. Thermodynamic cycle device according to one of the claims 1 to 4, further comprising:
a second supply apparatus (50) for supplying a third mass flow of the preheated working medium to the evaporated and superheated first mass flow of the working medium prior to its expansion in said expansion machine (30).

6. Thermodynamic cycle device according to claim 5, where said second supply apparatus (50) comprises a second supply line (57) arranged between said preheater (10) or said first supply line (47), on the one hand, and said inlet (32) or a third line (17) arranged between said evaporator (20) and said inlet (32), on the other hand.

7. Thermodynamic cycle device according to claim 5 or 6, where said second supply apparatus (50) comprises a second throttle element (55), in particular a second thermostatic expansion valve, for controlling the third mass flow.

8. Thermodynamic cycle device according to one of the claims 1 to 7, where said feed pump (70) is coupled to a drive train driven via said expansion machine (30); and where said cycle device further comprises:
a controllable recirculation apparatus (80) for partially recirculating working fluid from a high pressure side of said feed pump (70) to a low pressure side of said feed pump (70).

9. Thermodynamic cycle device according to claim 8, where said controllable recirculation apparatus (80) comprises a line (81) from the high pressure side to the low pressure side of said feed pump (70), and where said line (81) is provided with a third throttle element (82).

10. Thermodynamic cycle device according to one of the claims 1 to 9, where a rotation of said expansion machine (30) can be coupled with a rotation of an externally running process; where, in particular, a shaft (31) of said expansion machine (30) can be coupled to an external drive train of a motor, either directly or indirectly via a transmission which can have freewheeling or shifting options.

11. Method for operating a thermodynamic cycle, in particular an ORC process, where said method comprises the following steps:
preheating a working medium with a preheater (10);
evaporating and superheating a first mass flow of the preheated working medium with an evaporator (20);
expanding the evaporated and superheated first mass flow of the working medium in a volumetric expansion machine (30);
condensing the working medium exiting said outlet (34) with a condenser (60); and
pumping condensed working medium to said preheater (10) with a feed pump (70);
**characterized by**
supplying a second mass flow of the preheated working medium to the partially expanded first mass flow of the working medium in an expansion chamber of said volumetric expansion machine (30) between an opening and a closing of said expansion chamber.

12. Method according to claim 11, comprising the further step of:
controlling the second mass flow and/or injecting the second mass flow into an expansion space of said expansion machine (30) between an inlet (32) and an outlet (34) of said expansion machine (30).

13. Method according to claim 11 or 12, further comprising:
supplying a third mass flow of the preheated working medium to the evaporated and superheated first mass flow of the working medium prior to its expansion in said expansion machine (30); optionally with the further step of controlling the third mass flow.

14. Method according to one of claims 11 to 13, comprising the further step of:
reducing a volume ratio of the expansion of the working medium expanded in the expansion machine by supplying the second mass flow of the preheated working medium in the expansion chamber.

15. Method according to one of the claims 11 to 14, comprising:
coupling a rotation of said expansion machine (30) with a rotation of an externally running process; in particular by coupling a shaft (31) of said expansion machine (30) to an external drive train of a motor, either directly or indirectly via a transmission.

## Revendications

1. Dispositif à cycle thermodynamique (100, 200, 300), en particulier dispositif à cycle organique de Rankine (ORC), comprenant :
un préchauffeur (10) pour préchauffer un fluide de travail ;
un évaporateur (20) pour évaporer et surchauffer un premier débit massique du fluide de travail préchauffé ; et
une machine d'expansion volumétrique (30) pour dilater le premier débit massique évaporé et surchauffé du fluide de travail ;
un condenseur (60) pour condenser le fluide de travail sortant de la machine d'expansion (30) ;
une pompe d'alimentation (70) pour pomper le fluide de travail condensé vers le préchauffeur (10) ;
**caractérisé par**
un premier moyen d'alimentation (40) pour amener un deuxième débit massique du fluide de travail préchauffé au premier débit massique partiellement dilaté du fluide de travail dans une chambre d'expansion de la machine d'expansion volumétrique (30) entre une fermeture et une ouverture de la chambre d'expansion.

2. Dispositif à cycle thermodynamique selon la revendication 1, où le premier dispositif d'alimentation (40) comprend une entrée d'alimentation (48) de la machine d'expansion (30) et une première conduite d'alimentation (47) entre le préchauffeur (10) et l'entrée d'alimentation (48).

3. Dispositif à cycle thermodynamique selon la revendication 2, où l'entrée d'alimentation (48) est disposée en communication fluidique avec un espace d'expansion de la machine d'expansion (30) dans une plage de volume prédéterminée de l'espace d'expansion, et où, lors du fonctionnement du dispositif à cycle thermodynamique, le fluide de travail dans l'espace d'expansion se dilate entre une entrée (32) et une sortie (34) de la machine d'expansion (30).

4. Dispositif à cycle thermodynamique selon l'une des revendications 1 à 3, où le premier dispositif d'alimentation (40) comprend un premier élément d'étranglement (45), en particulier une première vanne d'expansion thermostatique, pour régler le deuxième débit massique et/ou où le premier dispositif d'alimentation (40) comprend un dispositif d'injection (41) sur la machine d'expansion (30), en particulier à l'entrée d'alimentation (48).

5. Dispositif à cycle thermodynamique selon l'une quelconque des revendications 1 à 4, comprenant en outre :
un deuxième moyen d'alimentation (50) pour amener un troisième débit massique du fluide de travail préchauffé au premier débit massique évaporé et surchauffé du fluide de travail avant son expansion dans la machine d'expansion (30).

6. Dispositif à cycle thermodynamique selon la revendication 5, où le deuxième dispositif d'alimentation (50) comprend une deuxième conduite d'alimentation (57) disposée entre le préchauffeur (10) ou la première conduite d'alimentation (47) d'une part et l'entrée (32) ou une troisième conduite (17) disposée entre l'évaporateur (20) et l'entrée (32) d'autre part.

7. Dispositif à cycle thermodynamique selon la revendication 5 ou 6, où le deuxième dispositif d'alimentation (50) comprend un deuxième élément d'étranglement (55), en particulier une deuxième vanne d'expansion thermostatique, pour régler le troisième débit massique.

8. Dispositif à cycle thermodynamique selon l'une des revendications 1 à 7, où la pompe d'alimentation (70) est couplée à une chaîne cinématique entraînée par la machine d'expansion (30) ; et où le dispositif à cycle thermodynamique comprend en outre :
un dispositif de recirculation réglable (80) pour la recirculation partielle du fluide de travail d'un côté haute pression de la pompe d'alimentation (70) à un côté basse pression de la pompe d'alimentation (70).

9. Dispositif à cycle thermodynamique selon la revendication 8, où le dispositif de recirculation réglable (80) comprend un conduit (81) allant du côté haute pression au côté basse pression de la pompe d'alimentation (70), et où le conduit (81) est muni d'un troisième élément d'étranglement (82).

10. Dispositif à cycle thermodynamique selon l'une des revendications 1 à 9, où une rotation de la machine d'expansion (30) peut être couplée à une rotation d'un processus se déroulant à l'extérieur ; où en particulier un arbre (31) de la machine d'expansion (30) peut être couplé à une chaîne cinématique externe d'un moteur, soit directement soit indirectement par l'intermédiaire d'une transmission qui peut avoir une roue libre ou des capacités de changement de vitesse.

11. Procédé pour faire fonctionner un cycle thermodynamique, en particulier un cycle ORC, le procédé comprenant les étapes suivantes :
préchauffage d'un fluide de travail par un préchauffeur (10) ;
évaporation et surchauffe d'un premier débit massique du fluide de travail préchauffé au moyen d'un évaporateur (20) ;
dilatation du premier débit massique évaporé et surchauffé du fluide de travail dans une machine à expansion volumétrique (30) ;
condensation du fluide de travail sortant de la sortie (34) par un condenseur (60) ; et
pompage du fluide de travail condensé vers le préchauffeur (10) avec une pompe d'alimentation (70) ;
**caractérisé par**
l'acheminement d'un deuxième débit massique du fluide de travail préchauffé au premier débit massique partiellement dilaté du fluide de travail dans une chambre d'expansion de la machine à expansion volumétrique (30) entre une fermeture et une ouverture de la chambre d'expansion.

12. Procédé selon la revendication 11, avec en outre l'étape consistant à :
régler le second débit massique et/ou injecter le second débit massique dans un espace d'expansion de la machine d'expansion (30) entre une entrée (32) et une sortie (34) de la machine d'expansion (30).

13. Procédé selon la revendication 11 ou 12, comprenant en outre :
l'acheminement d'un troisième débit massique du fluide de travail préchauffé au premier débit massique évaporé et surchauffé du fluide de travail avant sa dilatation dans la machine d'expansion (30) ; optionnellement avec l'étape supplémentaire consistant à régler le troisième débit massique.

14. Procédé selon l'une des revendications 11 à 13, avec en outre l'étape consistant à :
réduire un rapport volumique de la dilatation du fluide de travail dilaté dans la chambre d'expansion en introduisant le deuxième débit massique du fluide de travail préchauffé dans la chambre de dilatation.

15. Procédé selon l'une des revendications 11 à 14, comprenant :
le couplage d'une rotation de la machine d'expansion (30) avec une rotation d'un processus se déroulant à l'extérieur ; en particulier par le couplage d'un arbre (31) de la machine d'expansion (30) avec une chaîne cinématique externe d'un moteur, soit directement, soit indirectement par l'intermédiaire d'une transmission.
